# EUROPÄISCHE PATENTANMELDUNG

(11) **EP 0 932 009 A2**
(43) Veröffentlichungstag der Anmeldung: **28.07.1999**
(21) Anmeldenummer: 98120353.2
(22) Anmeldetag: 28.10.1998
(51) Int. Cl.: F28F 1/02, F28F 1/40, F28D 7/10

(54) **Wärmeübertrager für brennstoffbeheizte Wassererhitzer, insbesondere für Brennwertgeräte**

(30) Priorität: 22.01.1998 DE 29800981 U
(71) Anmelder: ROBERT BOSCH GMBH, 70442 Stuttgart (DE)
(72) Erfinder: Danner, Klaus, 66440 Blieskastel (DE); Zimmermann, Hans-Werner, 73274 Notzingen (DE)

(57) **Zusammenfassung**

Die Erfindung betrifft einen Wärmeübertrager für brennstoffbeheizte Wassererhitzer, insbesondere für Brennwertgeräte, mit einem inneren Rohr und einem das innere Rohr umgebenden äußeren Rohr. Es wird vorgeschlagen, daß mindestens eine Wandfläche (Mantelfläche, Innenwandfläche) des inneren Rohres (10, 20, 30) ein von der Kreisform abweichendes Profil aufweist. Dadurch wird mindestens eine wärmeübertragende Wandfläche des inneren Rohres vergrößert und der Wirkungsgrad des Wärmeübertragers verbessert.

## Beschreibung

### Stand der Technik

Die Erfindung geht aus von einem Wärmeübertrager nach der Gattung des Hauptanspruchs. Derartige Wärmeübertrager dienen zur Vorwärmung der Verbrennungsluft in raumluftunabhängigen Heizgeräten und zur Wärmerückgewinnung aus dem Abgas. Das Abgas wird im Gegenstrom zur Verbrennungsluft ins Freie bzw. in ein feuchteunempfindliches Luft-Abgassystem geführt. Die rekuperative Wärmerückgewinnung erlaubt einen Brennwertbetrieb eines Umlaufwassererhitzers auch dann, wenn die Rücklauftemperatur des Wassers über der Wasserdampftaupunkttemperatur des Abgases liegt. Dieser Betriebsfall ist gerade bei tiefen Außentemperaturen gegeben, bei denen eine Vorwärmung der Verbrennungsluft den Wirkungsgrad des Gerätes besonders günstig beeinflußt. Bei bekannten Wärmeübertragern der eingangs genannten Art sind die beiden Rohre glattzylindrisch ausgeführt. Ein kreisförmiger Rohrquerschnitt hat jedoch das ungünstigste Verhältnis von Querschnittsfläche zur wärmeübertragenden Wandfläche, so daß die im Abgas enthaltene Wärme nicht optimal genutzt werden kann.

### Vorteile der Erfindung

Die erfindungsgemäße Anordnung mit den Merkmalen des Hauptanspruchs ergibt ein günstigeres Verhältnis von Durchströmquerschnitt für das Abgas zu der wärmeübertragenden Wandfläche, wodurch der Wärmeübergang verbessert und der Wirkungsgrad des Wärmeübertragers erhöht wird.

Die Unteransprüche enthalten Merkmale zur Ausgestaltung der Anordnung nach dem Hauptanspruch.

### Zeichnung

Drei Ausführungsbeispiele der Erfindung sind in der Zeichnung dargestellt und in der nachfolgenden Beschreibung näher erläutert. Die Figuren 1 bis 3 zeigen je einen Querschnitt durch eines der Ausführungsbeispiele.

### Ausführungsbeispiele

Der Wärmeübertrager nach Figur 1 hat ein abgasführendes inneres Rohr 10, das konzentrisch von einem äußeren, Verbrennungsluft führenden Rohr 12 umgeben ist. Das innere Rohr 10 ist innen mit Längsrippen 14 und außen mit Längsrippen 16 versehen, so daß sich sowohl abgasseitig als auch verbrennungsluftseitig große Wärmeübertragungsflächen ergeben.

Beim Wärmeübertrager nach Figur 2 hat ein von einem äußeren Rohr 18 umgebenes inneres Rohr 20 eine über den Umfang gleichbleibende Wandstärke, jedoch sechs im gleichen Teilungsabstand angeordnete Wandabschnitte 22, die gegen das Rohrinnere gerichtet sind. Die Wandabschnitte 22 sind außen und innen von gewölbten Teilflächen 24 bzw. 26 begrenzt, die in die entsprechenden Teilflächen der benachbarten Wandabschnitte 22 übergehen. Diese Ausführung setzt trotz Vergrößerung der Wärmeübertragungsflächen dem Abgas und der Verbrennungsluft nur einen geringen Strömungswiderstand entgegen.

Der Wärmeübertrager nach Figur 3 hat ein Abgasrohr 30 mit einem liniensymmetrischen Profil aus einzelnen, parallel zueinander angeordneten Kanälen 32, 34, 36, die von geraden Wandabschnitten begrenzt und durch einen Querkanal 38 miteinander verbunden sind.

## Patentansprüche

1. Wärmeübertrager für brennstoffbeheizte Wassererhitzer, insbesondere für Brennwertgeräte, mit einem inneren Rohr und einem das innere Rohr umgebenden äußeren Rohr, dadurch gekennzeichnet, daß mindestens eine Wandfläche (Mantelfläche, Innenwandfläche) des inneren Rohres (10, 20, 30) ein von der Kreisform abweichendes Profil aufweist.

2. Wärmeübertrager nach Anspruch 1, dadurch gekennzeichnet, daß das innere Rohr (10) außen und/oder innen mit Längsrippen (14, 16) versehen ist (Figur 1).

3. Wärmeübertrager nach Anspruch 1 oder 2, dadurch gekennzeichnet, daß das innere Rohr (20) mehrere über den Umfang verteilte, nach innen und/oder außen vortretende Wandabschnitte (22) hat (Figur 2).

4. Wärmeübertrager nach Anspruch 1, dadurch gekennzeichnet, daß das innere Rohr (30) ein liniensymmetrisches Profil aufweist (Figur 3).
